# EUROPÄISCHE PATENTSCHRIFT

(11) **EP 1 773 513 B1**
(45) Veröffentlichungstag und Bekanntmachung des Hinweises auf die Patenterteilung: **07.05.2014**
(21) Anmeldenummer: 05759651.2
(22) Anmeldetag: 15.07.2005
(51) Int. Cl.: B07C 3/00

(54) **VORRICHTUNG ZUM SORTIEREN VON POSTSENDUNGEN**
DEVICE FOR SORTING MAIL
DISPOSITIF DE TRI D'ENVOIS POSTAUX

(30) Priorität: 21.07.2004 DE 102004035365
(43) Veröffentlichungstag der Anmeldung: 18.04.2007
(62) Teilanmeldung aus: 10181621.3
(73) Patentinhaber: Deutsche Post AG, 53113 Bonn (DE)
(72) Erfinder: GÖRTZ, Peter, 52525 Heinsberg (DE); KEHRBAUM, Bernard, 53177 Bonn (DE); KEEN, Heinz Jürgen, 53567 Asbach (DE); GÜLCK, Jochen, 58730 Fröndenberg (DE); SENS, Matthias, 64295 Darmstadt; DOLL, Dietmar, 56637 Plaidt
(74) Vertreter: Jostarndt, Hans-Dieter
(86) Internationale Anmeldenummer: PCT/EP2005/007732
(87) Internationale Veröffentlichungsnummer: WO 2006/008087

(56) Entgegenhaltungen:
- EP-A- 0 586 883
- WO-A-02/090006
- WO-A-2004/007099
- DE-B3- 10 310 760
- DE-B3- 10 344 576
- DE-C1- 10 039 419

## Beschreibung

Die Erfindung betrifft eine Vorrichtung zum Sortieren von Postsendungen, bei dem die Postsendungen in einem Sortierprozess mit wenigstens zwei Sortierdurchläufen nach einer Gangfolge wenigstens eines mehrere Zustellpunkte aufweisenden Zustellgangs sortiert werden, wofür die Postsendungen in eine Sortiereinrichtung eingegeben werden, die eine Mehrzahl von Endstellen aufweist, an denen jeweils ein Behälter zur Aufnahme der Postsendungen positioniert ist, die Postsendungen in einem ersten Sortierdurchlauf an den Endstellen in die Behälter abgeworfen werden, die einer auf die Postsendungen aufgebrachten Zustelladresse zugeordnet sind und die Postsendungen in den Behältern der Stoffeingabe erneut für wenigstens einen weiteren Sortierdurchlauf zugeführt werden.

Es ist bekannt, Postsendungen in so genannten Multipass-Verfahren nach der Gangfolge von Zustellgängen zu sortieren, bei denen die Sortierung in mehreren Sortierdurchläufen erfolgt, die üblicherweise als *passes* bezeichnet werden.

Für den ersten pass werden dabei die Zustellpunkte der Zustellgänge Endstellen einer Sortiereinrichtung in einer bestimmten Weise zugeordnet. Während des ersten passes werden die Sendungen dann entsprechend der auf sie aufgebrachten Zustelladresse an den Endstellen gesammelt, die den Zustelladressen zugeordnet sind.

Für die folgenden passes werden erneut Zuordnungen zwischen den Zustellpunkten und den Endstellen der Sortiereinrichtung vorgenommen, wobei die Zustellpunkte, die bei einem vorangegangenen pass mit einer einzigen Endstelle assoziiert waren, in geeigneter Weise auf alle Endstellen verteilt werden.

Um die Postsendungen dabei in die vorgegebene Reihenfolge zu bringen, werden die Sendungen der Sortiereinrichtung für einen pass der Sortiereinrichtung in einer vorgegebenen Reihenfolge zugeführt, die sich aus der Reihenfolge der Endstellen ergibt, an denen die Sendungen in einem vorangegangenen pass gesammelt worden sind.

Auf diese Weise können im letzten vorgesehenen pass an den Endstellen Sendungen in der Reihenfolge gesammelt werden, in der sie von einem Postzusteller auf seinem Zustellgang an die Zustellpunkte zugestellt werden.

In der Regel wird für die Gangfolgesortierung ein Zweipass-Verfahren angewendet, bei dem Sendungen für eine Anzahl von Zustellpunkten sortiert werden können, die der quadrierten Anzahl der Endstellen der Sortiereinrichtung entspricht.

Um eine möglichst hohe Auslastung der Sortiereinrichtung zu erzielen, werden bei der Gangfolgesortierung üblicherweise Sendungen für eine Mehrzahl einzelner Zustellgänge sortiert und im Falle von Standard- und Kompaktbriefen als ein Gesamtstapel von der Sortiereinrichtung ausgegeben.

Aus der US-Patenschrift US 4 601 369 bzw. aus der deutschen Patentschrift DE 100 39 419 C1 ist es bekannt, die Grenzen von Abschnitten des Gesamtstapels, die Sendungen für einen Zustellgang enthalten, durch Trennkarten bzw. an den Sendungen angebrachte Aufkleber zu kennzeichnen.

Im Vergleich zu Standard- und Kompaktbriefen ist die Sortierung und insbesondere die Gangfolgesortierung von Groß- und Maxibriefen erheblich aufwändiger, da aufgrund der Größe der Briefe und vor allem aufgrund der sehr unterschiedlichen Sendungsformate keine im Wesentlichen homogenen Stapel mit Sendungen gleichen Formats von der Sortiereinrichtung erstellt werden können.

Eine Sortiereinrichtung für Groß- und Maxibriefe, die auch zur Gangfolgesortierung genutzt werden kann, geht beispielsweise aus der internationalen Patentanmeldung WO 02/090006 hervor.

Die bekannte Sortiereinrichtung enthält eine Briefsortiermaschine, bei der Briefe an mehreren Stoffeingaben zugeführt und an Endstellen in Behälter abgeworfen werden. Zur Durchführung einer Gangfolgesortierung enthält sie eine Speichereinrichtung in der Behälter, welche in einem pass gefüllt worden sind, aufgenommen und sortiert werden, um sie den Stoffeingaben für einen nachfolgenden pass in der vorgesehenen Reihenfolge zuführen zu können.

Dabei wird ein Behälter, der während eines passes vollständig befüllt worden ist, von der Endstelle in die Speichereinrichtung gefördert, während dieser Endstelle ein Leerbehälter zugeführt wird, in den weitere Sendungen abgeworfen werden, deren Zustelladresse dieser Endstelle zugeordnet ist.

In der Speichereinrichtung werden nach Beendigung eines passes die befüllten Behälter jeder Endstelle gesammelt und diese Ansammlungen in die Reihenfolge der Endstellen gebracht.

Die Gangfolgesortierung von Groß- und Maxibriefen erfolgt, wie die Gangfolgesortierung von Standard- und Kompaktbriefen, anhand eines Sortierplans, bei dem für jeden pass eine Sortiermatrix gebildet wird, durch die jedem bei der Sortierung berücksichtigten Zustellpunkt eine Endstelle zugeordnet wird.

Insbesondere bei der Gangfolgesortierung von Groß- und Maxibriefen sind dabei Zweipass-Verfahren mit lediglich zwei Maschinendurchläufen gegenüber Verfahren mit mehr Maschinenläufen bevorzugt, um die Sendungen möglichst schnell und wirtschaftlich zu verarbeiten.

Um eine ausreichende Anzahl von Zustellpunkten berücksichtigen zu können, ist dabei eine sehr große Anzahl von Endstellen erforderlich, so dass die Sortiereinrichtung einen erheblichen Platzbedarf hat.

Oftmals übersteigt die erforderliche Größe der Sortiermaschine das Raumangebot, das in Sortierzentren eines Postunternehmens vorhanden ist.

Zudem ist es zur Vorbereitung der Gangfolgesortierung von Postsendungen notwendig, diese nach Zielorten zu sortieren, um nur die Sendungen einem Sortierprozess zur Gangfolgesortierung zuzuführen, welche auf den Zustellgängen zuzustellen sind, für welche der Sortierprozess durchgeführt wird.

Üblicherweise wird dafür eine erste Sortiermaschine zur Sortierung nach Zielorten verwendet. Die von dieser Einrichtung sortierten Sendungen werden dann der Einrichtung zur Gangfolgesortierung zugeführt.

Eine Sortiereinrichtung zur Gangfolgesortierung besteht daher wenigstens aus zwei Sortiermaschinen, wodurch die maschinelle Sortierung sehr unwirtschaftlich ist. Die Gangfolgesortierung wird daher in der Regel manuell durchgeführt.

Der Erfindung liegt die Aufgabe zugrunde die genannten Nachteile des Standes der Technik zu beseitigen und eine Gangfolgesortierung von Postsendungen zu ermöglichen, die insbesondere mit kompakten und möglichst einfach konstruierten Sortiereinrichtungen durchgeführt werden kann.

Erfindungsgemäß wird diese Aufgabe durch eine Vorrichtung nach dem Patentanspruch 1 gelöst.

Zweckmäßige Weiterbildungen der Vorrichtung sind Gegenstand der Unteransprüche 2 bis 8.

Die erfindungsgemäße Vorrichtung zum Sortieren von Postsendungen weist wenigstens eine Stoffeingabe zur Zuführung von Postsendungen, wenigstens eine Identifikationsstrecke zum Erfassen von auf den Postsendungen befindlichen, wenigstens einen Zielort und einen Zustellpunkt enthaltenden Zustelladresse und zum Aufbringen von den Postsendungen eindeutig zugeordneten Identifikationscodes auf die Postsendungen, ein Mittel zum Speichern der Zuordnung zwischen den Postsendungen und dem Identifikationscode, eine Mehrzahl von Endstellen an denen die Postsendungen in Abhängigkeit des Identifikationscodes und unter Berücksichtigung der Zuordnung zwischen dem Identifikationscode in Behälter abgeworfen werden und wenigstens eine Fördereinrichtung zum Transportieren der Behälter von den Endstellen zu der Stoffeingabe auf.

Die Vorrichtung zeichnet sich insbesondere dadurch aus, dass sie ein Aktivierungsmittel zum Aktivieren eines ersten und eines zweiten Betriebszustandes der Vorrichtung aufweist, wobei in dem ersten Betriebszustand ein Zuordnungsmittel jeder Endstelle wenigstens einen Zielort zuordnet, die Postsendungen in Abhängigkeit einer Zuordnung zwischen dem Identifikationscode und dem Zielort der Postsendungen an den entsprechenden Endstellen abgeworfen werden und gefüllte Behälter von den Endstellen aus dem Bereich der Vorrichtung abtransportiert werden und in dem zweiten Betriebszustand das Zuordnungsmittel für einen ersten Sortierdurchlauf eines Sortierprozesses zur Gangfolgesortierung jeder Endstelle einen Zustellpunkt zuordnet, die Postsendungen in Abhängigkeit einer Zuordnung zwischen den Identifikationscodes und den Zustellpunkten an den entsprechenden Endstellen abgeworfen werden, die Fördereinrichtung die gefüllten Behälter von den Endstellen zu der Stoffeingabe transportiert und das Zuordnungsmittel für einen zweiten Sortierdurchlauf des Sortierprozesses zur Gangfolgesortierung jeder Endstelle einen Zustellpunkt zuordnet und die Postsendungen der Zuordnung zwischen den Identifikationscodes und den Zustellpunkten an den entsprechenden Endstellen abgeworfen werden.

Die Vorrichtung hat den Vorteil, dass sie sowohl zur Sortierung von Postsendungen nach dem Zielort als auch für die Gangfolgesortierung eingesetzt werden kann.

Der Begriff Zielort kann dabei eine Zielregion, eine Zustellbezirksgruppe und/oder einen einzelnen Zustellbezirk bezeichnen und bezieht sich insbesondere auf die Sortiertiefe, die zur Vorbereitung der Gangfolgesortierung erforderlich ist.

Die gesamte Sortierung der Postsendungen kann somit mittels einer einzigen Maschine vorgenommen werden, die flexibel in zwei Betriebszuständen betrieben werden kann.

In einer besonders bevorzugten Ausführungsform der Vorrichtung unterdrückt das Zuordnungsmittel entsprechend dem erfindungsgemäßen Verfahren in der zweiten Betriebsart bei der Zuordnung zwischen den Endstellen und den Zustellpunkten die Zustellpunkte, für die keine Sendungen vorliegen.

Die Vorrichtung enthält vorzugsweise ferner ein Mittel zum Abwerfen einer Trennkarte in die Behälter. Dies ist insbesondere dann vorteilhaft, wenn bei der Gangfolgesortierung im zweiten Betriebszustand Sendungen für mehrere Zustellbezirke in einen Behälter abgegeben werden. Die Sendungen für verschiedene Zustellbezirke können dann durch die Trennkarte voneinander getrennt werden.

In einer weiteren bevorzugten Ausführungsform ist wenigstens einer Endstelle eine Überlauffunktion zugeordnet. Dort werden die Postsendungen abgeworfen, wenn der Behälter an der Endstelle die der Zustelladresse der Postsendungen zugeordnet ist, bereits gefüllt ist.

Ferner ist es vorteilhaft, die Vorrichtung mit einem Mittel zur Erfassung von Identifikationsmerkmalen der Behälter und mit einer Steuerung auszustatten, welche eine Zuführung der Behälter zu den Stoffeingaben in Abhängigkeit der Identifikationsmerkmale vornimmt.

Damit wird es insbesondere möglich, nur die Sendungen in die Sortiereinrichtung einzugeben, die von den Behältern aufgenommen werden können, und auf den Überlauf zu verzichten.

Es ist dabei besonders zweckmäßig, dass die Vorrichtung ebenfalls ein Mittel zum Zuordnen der Identifikationsmerkmale zu den in den Behältern befindlichen Sendungen aufweist.

Bei dem Identifikationsmerkmal handelt es sich vorzugsweise um auf die Behälter aufgebrachte Identifikationscodes.

Ferner ist es vorteilhaft, dass die Vorrichtung im Bereich der Endstellen eine Füllstandskontrolle zum Ermitteln des Füllstandes der an den Endstellen angeordneten Behälter aufweist.

Hierdurch kann die Sortiervorrichtung insbesondere so gesteuert werden, dass an einer Endstelle, an der sich ein vollständig gefüllter Behälter befindet, keine Postsendungen mehr abgeworfen werden und diese Sendungen beispielsweise zu einer Endstelle geleitet werden, der eine Überlauffunktion zugeordnet ist.

Mit der erfindungsgemäßen Vorrichtung können auf die Postsendungen aufgebrachten Zustelladressen erfasst werden, wobei aufgrund der erfassten Zustelladressen festgestellt werden kann, für welche Zustellpunkte Sendungen vorliegen, und wobei bei der Zuordnung zwischen den Endstellen und den Zustellpunkten die Zustellpunkte unterdrückt werden können, für die nicht wenigstens eine Postsendung vorhanden ist.

Dabei können nur die Zustellpunkte einer Endstelle zugeordnet werden, für die wenigstens eine Postsendung vorliegt. Insbesondere bei der Sortierung von Groß- und Maxibriefen, die für die Mehrzahl von Zustellpunkten nicht täglich vorliegen, kann damit eine erhebliche Anzahl von Endstellen für die Sortierung einer vorgegebenen Anzahl von Zustellgängen eingespart werden.

Für die Gangfolgesortierungen können somit Sortiereinrichtungen mit einem wesentlich geringeren Platzbedarf eingesetzt werden.

In einer kleineren Sortiereinrichtung sind zudem die Transportwege für die Postsendungen kürzer, wodurch die Bearbeitungszeit für das Sortieren verkürzt wird.

Weitere Vorteile der Erfindung bestehen daher in einem Zeitgewinn und einer Erhöhung der Verfügbarkeit einer Sortiereinrichtung, da jede zusätzliche Endstelle eine zusätzliche Quelle für Störungen der Einrichtung darstellt.

Weiterhin kann vorgesehen sein, dass an einer Endstelle keine Postsendungen mehr abgeworfen werden, wenn der dort positionierte Behälter vollständig gefüllt ist.

Es ist dann für den zweiten Sortierdurchlauf nur ein Behälter von jeder Endstelle der Stoffeingabe der Sortiereinrichtung zuzuführen und eine aufwändige Einrichtung zum Speichern und Sortieren der Behälter wird eingespart.

Die Behälter können in einfacher Weise in der Reihenfolge zur Stoffeingabe transportiert werden, die der räumlichen Anordnung der Endstellen entspricht.

Dabei werden Sendungen mit einer Zustelladresse, die einer bestimmten Endstelle zugeordnet ist, an einem Überlauf abgeworfen, wenn der Behälter an der bestimmten Endstelle gefüllt ist.

Gefüllte Behälter an der dem Überlauf zugeordneten Endstelle werden aus dem Bereich der Sortiereinrichtung heraus transportiert und werden bei dem Sortierprozess nicht weiter berücksichtigt.

Alternativ ist es möglich, dass vor dem Beginn des Sortierprozesses die Anzahl der Sendungen ermittelt wird, die für jeden Zustellpunkt vorliegen.

Dadurch wird es möglich, nur die Sendungen in die Sortiereinrichtung einzugeben, die von den Behältern aufgenommen werden können, und auf den Überlauf zu verzichten.

Sendungen, die in einem ersten Sortierprozess nicht berücksichtigt werden, da sie entweder an dem Überlauf abgeworfen oder nicht in die Sortiereinrichtung eingegeben worden sind, können in einem nachfolgenden Sortierprozess nach der Gangfolge sortiert werden.

Eine Sortierung mehrerer Teilmengen der Gesamtmenge an Sendungen in mehreren Sortierprozessen trägt dabei insbesondere auch den logistischen Gegebenheiten bei der Sortierung von Postsendungen Rechnung.

So werden in einem Sortierzentrum eines Postunternehmens nicht alle nach der Gangfolge zu sortierenden Sendungen gleichzeitig, sondern vielmehr über einen Zeitraum verteilt angeliefert.

Im ersten Sortierprozess unberücksichtigt gebliebene Sendungen werden daher zusammen mit den nach dem Beginn des ersten Sortierprozesses angelieferten Sendungen nach der Gangfolge sortiert.

Gegenüber einem Verfahren, bei dem alle Sendungen in einem Sortierprozess sortiert werden, der nach dem Eingang der letzten Sendungen gestartet wird, ist bei einer Sortierung der Sendungen in mehreren Teilmengen insgesamt ein größeres Zeitfenster innerhalb des für die Gangfolgesortierung zur Ver-fügung stehenden Zeitraums vorhanden.

Die entstehenden nach der Gangfolge sortierten Teilmengen von Sendungen für einen Zustellgang können durch eine weitere Sortierung zu einer Gesamtmenge von nach der Gangfolge sortierten Sendungen zusammengefasst werden.

Dies geschieht entweder in einem weiteren automatisierten Sortierprozess oder manuell, beispielsweise durch den Zusteller.

Um die Effizienz bei der Sortierung noch weiter zu steigern, kann vorgesehen sein, einer Endstelle Zustellpunkte für mehrere Zustellgänge zuzuordnen.

Dadurch kann bei der Sortierung eine optimale Befüllung der Behälter erreicht werden, bei der teilgefüllte Behälter weitgehend vermieden werden. Die Anzahl der Zustellgänge, die bei der Sortierung mit einer gegebenen Anzahl von Endstellen durchgeführt wird, kann durch diese Maßnahme weiter erhöht werden.

Um die Sendungen für verschiedene Zustellgänge leicht voneinander trennen zu können, kann bei der Sortierung eine Trennkarte nach der letzten zu einem Zustellgang gehörenden Sendung in die Behälter einsortiert werden, die Sendungen für mehrere Zustellgänge enthalten.

Die Sortierung der Postsendungen nach der Gangfolge kann in einem Verteilzentrum an einem Zielort der Postsendungen vorgenommen werden.

Jedoch können die Zustelladressen auch auf den Postsendungen an einem Absendeort der Postsendungen erfasst werden.

Bei der Erfassung kann ein Identifikationscode auf die Postsendungen aufgebracht werden, welcher der Sendung eindeutig zugeordnet ist.

Die Zuordnung kann zweckmäßigerweise in einer Einheit gespeichert werden, auf die bei der Sortierung der Sendungen zugegriffen wird. Dabei werden die Sendungen in Abhängigkeit des Identifikationscodes an den Endstellen der Sortiereinrichtung abgeworfen.

Bei der Sortierung können ferner Abmessungen und/oder ein Gewicht der Postsendungen erfasst werden. Nach einer Überprüfung der Abmessungen und/oder des Gewichts können solche Sendungen aus dem Sendungslauf ausgeschleust werden, die aufgrund ihres Formats und/oder Gewichts nicht zuverlässig sortiert werden können.

Darüber hinaus können Freimachungsvermerke auf den Postsendungen geprüft werden. Postsendungen ohne gültigen Freimachungsvermerk können ebenfalls aus dem Sendungsverlauf ausgeschleust werden.
Weitere Vorteile und zweckmäßige Weiterbildungen der Erfindung ergeben sich aus den Unteransprüchen und der nachfolgenden Darstellung bevorzugter Ausführungsbeispiele anhand der Figuren.

Von den Figuren zeigt
- Fig. 1: eine schematische Darstellung einer Vorrichtung zum Sortieren von Groß- und Maxibriefen in einer Draufsicht,
- Fig. 2a: eine Sortiermatrix für den ersten Sortierdurchlauf, und
- Fig. 2b: eine Sortiermatrix für den zweiten Sortierdurchlauf.

Im Folgenden wird beispielhaft die Sortierung von Großbriefen (GBf) und Maxibriefen (MBf) dargestellt, die ein Höchstmaß von 353 mm x 250 mm x 20 mm bzw. 353 mm x 250 mm x 50 mm sowie ein maximales Gewicht von 500 g bzw. 1000 g aufweisen.

## Patentansprüche

1. Vorrichtung (FSQM) zum Sortieren von Postsendungen (GBf, MBf) mit
- wenigstens einer Stoffeingabe (10₁,...,10₄) zum Zuführen von Postsendungen (GBf, MBf),
- wenigstens einer Identifikationsstrecke (30₁,...,30₄) zum Erfassen von auf den Postsendungen (GBf, MBf) befindlichen, wenigstens einen Zielort und einen Zustellpunkt enthaltenden Zustelladressen und zum Aufbringen von den Postsendungen (GBf, MBf) eindeutig zugeordneten Identifikationscodes auf die Postsendungen,
- einem Mittel zum Speichern der Zuordnung zwischen den Postsendungen (GBf, MBf) und den Identifikationscodes,
- einer Mehrzahl von Endstellen (40₁,...,40_{N}) an denen die Postsendungen (GBf, MBf) in Abhängigkeit der Identifikationscodes in Behälter abgeworfen werden und
- wenigstens einer Fördereinrichtung (80₁, 80₂) zum Transportieren der Behälter von den Endstellen (40₁,...,40_{N}) zu der Stoffeingabe (10₁,...,10₄),
**dadurch gekennzeichnet,**
**dass**
- sie ein Aktivierungsmittel zum Aktivieren eines ersten und eines zweiten Betriebszustandes aufweist, wobei
- in dem ersten Betriebszustand eine Abgangsbriefzentrumssortierung zur Vorbereitung einer Gangfolgesortierung durchgeführt wird und wobei ein Zuordnungsmittel jeder Endstelle (40₁, ..., 40_{N}) wenigstens einen Zielort zuordnet, die Postsendungen (GBf, MBf) in Abhängigkeit einer Zuordnung zwischen dem Identifikationscodes und dem Zielort der Postsendungen (GBf, MBf) an den entsprechenden Endstellen (40₁, ..., 40_{N}) abgeworfen werden und gefüllte Behälter von den Endstellen (40₁, ..., 40_{N}) aus dem Bereich der Vorrichtung abtransportiert werden und
- in dem zweiten Betriebszustand eine Gangfolgesörtierung durchgeführt wird und wobei das Zuordnungsmittel für einen ersten Sortierdurchlauf eines Sortierprozesses zur Gangfolgesortierung jeder Endstelle (40₁,...,40_{N}) einen Zustellpunkt zuordnet, die Postsendungen (GBf, MBf) in Abhängigkeit einer Zuordnung zwischen den Identifikationscodes und den Zustellpunkten an den entsprechenden Endstellen (40₁, ..., 40_{N}) abgeworfen werden, die Fördereinrichtung (80₁, 80₂) die gefüllten Behälter von den Endstellen (40₁,...,40_{N}) zu der Stoffeingabe transportiert und das Zuordnungsmittel für einen zweiten Sortierdurchlauf des Sortierprozesses zur Gangfolgesortierung jeder Endstelle (40₁, ..., 40_{N}) einen Zustellpunkt zuordnet und die Postsendungen (GBf, MBf) in Abhängigkeit der Zuordnung zwischen den Identifikationscodes und den Zustellpunkten an den entsprechenden Endstellen (40₁,...,40_{N}) abgeworfen werden.

2. Vorrichtung nach Anspruch 1,
**dadurch gekennzeichnet,**
**dass** das Zuordnungsmittel in der zweiten Betriebsart bei der Zuordnung zwischen den Endstellen (40₁,...,40_{N}) und den Zustellpunkten die Zustellpunkte unterdrückt, für die keine Postsendungen (GBf, MBf) vorliegen.

3. Vorrichtung nach einem der Ansprüche 1 und 2,
**dadurch gekennzeichnet,**
**dass** sie ein Mittel zum Abwerfen einer Trennkarte in die Behälter aufweist.

4. Vorrichtung nach einem der vorangegangenen Ansprüche,
**dadurch gekennzeichnet,**
**dass** wenigstens einer Endstelle (40₁,...,40_{N}) eine Überlauffunktion zugeordnet ist und dort Postsendungen (GBf, MBf) abgeworfen werden, wenn der Behälter an der Endstelle (40₁, ..., 40_{N}), die der Zustelladresse der Postsendungen (GBf, MBf) zugeordnet ist, bereits gefüllt ist.

5. Vorrichtung nach einem der vorangegangenen Ansprüche,
**dadurch gekennzeichnet,**
**dass** sie ein Mittel zur Erfassung von Identifikationsmerkmalen der Behälter aufweist und eine Steuerung besitzt, welche eine Zuführung der Behälter zu den Stoffeingaben in Abhängigkeit der Identifikationsmerkmale besitzt.

6. Vorrichtung nach Anspruch 5,
**dadurch gekennzeichnet,**
**dass** sie ein Mittel zum Zuordnen der Identifikationsmerkmale zu den in den Behältern befindlichen Sendungen aufweist.

7. Vorrichtung nach einem der Ansprüche 5 und 6,
**dadurch gekennzeichnet,**
**dass** das Identifikationsmerkmal auf die Behälter aufgebrachte Identifikationscodes sind.

8. Vorrichtung nach einem der vorangegangenen Ansprüche,
**dadurch gekennzeichnet,**
**dass** sie eine Füllstandskontrolle zum Ermitteln des Füllstandes der an den Endstellen (40₁,...,40_{N}) angeordneten Behälter aufweist.

## Claims

1. A device (FSQM) for sorting mailpieces (GBf, MBf) comprising,
• at least one material feed hopper (10₁, ..., 10₄) for feeding in mailpieces (GBf, MBf),
• at least one identification zone (30₁, ..., 30₄) for detecting delivery addresses present on the mailpieces (GBf, MBf) and containing at least a destination and a delivery point, and for applying onto the mailpieces (GBf, MBf) identification codes that are unambiguously associated with said mailpieces,
• a means to store the association between the mailpieces (GBf, MBf) and the identification codes,
• a plurality of end stations (40₁, ..., 40_{N}) at which the mailpieces (GBf, MBf) are discharged into containers as a function of the identification codes, and
• at least one conveying means (80₁, 80₂) to transport the containers from the end stations (40₁, ..., 40_{N}) to the material feed hopper (10₁, ..., 10₄), **characterized in that**
• it has an activation means to activate a first and a second operating state whereby,
• in the first operating state, an outbound mail center sorting is carried out in order to prepare a route sequence sorting, and whereby an association means associates at least one destination with each end station (40₁, ..., 40_{N}), then the mailpieces (GBf, MBf) are discharged at the appropriate end stations (40₁, ..., 40_{N}) as a function of the association between the identification code and the destination of the mailpieces (GBf, MBf), and filled containers from the end stations (40₁, ..., 40_{N}) are transported away from the end stations and out of the area of the device and,
• in the second operating state, a route sequence sorting is carried out and whereby, for a first sorting pass of a sorting process for route sequence sorting, the association means associates a delivery point with each end station (40₁, ..., 40_{N}), then the mailpieces (GBf, MBf) are discharged at the appropriate end stations (40₁, ..., 40_{N}) as a function of the association between the identification codes and the delivery points, the conveying means (80₁, 80₂) transports the filled containers from the end stations (40₁, ..., 40_{N}) to the material feed hopper and, for a second sorting pass of the sorting process for route sequence sorting, the association means associates a delivery point with each end station (40₁, ..., 40_{N}), and the mailpieces (GBf, MBf) are discharged at the appropriate end stations (40₁, ..., 40_{N}) as a function of the association between the identification codes and the delivery points.

2. The device according to Claim 1,
**characterized in that**,
in the second operating state, during the association between the end stations (40₁, ..., 40_{N}) and the delivery points, the association means suppresses the delivery points for which no mailpieces (GBf, MBf) are present.

3. The device according to either Claim 1 or 2,
**characterized in that**
it has a means to drop a separator card into the containers.

4. The device according to one of the preceding claims,
**characterized in that**
at least one end station (40₁, ..., 40_{N}) is associated with an overflow function, where mailpieces (GBf, MBf) are discharged when the container at the end station (40₁, ..., 40_{N}) that is associated with the delivery address of the mailpieces (GBf, MBf) is already full.

5. The device according to one of the preceding claims,
**characterized in that**
it has a means to detect the identification attributes of the containers, and a control unit that effectuates the conveyance of the containers to the material feed hoppers as a function of the identification attributes.

6. The device according to Claim 5,
**characterized in that**
it has a means to associate the identification attributes with the mailpieces held in the containers.

7. The device according to either Claim 5 or 6,
**characterized in that**
the identification attributes applied onto the containers are identification codes.

8. The device according to one of the preceding claims,
**characterized in that**
it has a filling level control mechanism to ascertain the filling level in the containers arranged at the end stations (40₁, ..., 40_{N}).

## Revendications

1. Dispositif (FSQM) de tri d'envois postaux (GBf, MBf), comportant :
- au moins un dispositif d'entrée (10₁, ..., 10₄) pour amener des d'envois postaux (GBf, MBf) ;
- au moins un trajet d'identification (30₁, ..., 30₄) pour détecter des adresses de livraison qui se trouvent sur les envois postaux (GBf, MBf) et qui contiennent au moins une destination et un point de livraison, et pour apposer sur les envois postaux des codes d'identification associés univoquement aux envois postaux (GBf, MBf) ;
- un moyen pour enregistrer l'association entre les envois postaux (GBf, MBf) et les codes d'identification ;
- une pluralité de points finaux (40₁, ..., 40_{N}) auxquels les envois postaux (GBf, MBf) sont éjectés dans des récipients en fonction des codes d'identification ; et
- au moins un dispositif de transport (80₁, 80₂) pour le transport des récipients des points finaux (40₁, ..., 40_{N}) au dispositif d'entrée (10₁, ..., 10₄),
**caractérisé en ce que** :
- il comporte un moyen d'activation pour activer un premier et un deuxième état de fonctionnement,
- un tri du centre de tri de départ étant effectué dans le premier état de fonctionnement en vue de préparer un tri dans un ordre de passage, et un moyen d'association associant au moins une destination à chaque point final (40₁, ..., 40_{N}), les envois postaux (GBf, MBf) étant éjectés, en fonction d'une association entre le code d'identification et la destination des envois postaux (GBf, MBf), aux points finaux correspondants (40₁, ..., 40_{N}), et des récipients remplis étant enlevés de la zone du dispositif au départ des points finaux (40₁, ..., 40_{N}), et
- un tri dans un ordre de passage étant effectué dans le deuxième état de fonctionnement, et le moyen d'association associant, pour une première passe de tri d'un processus de tri en vue du tri dans un ordre, un point de livraison à chaque point final (40₁, ..., 40_{N}), les envois postaux (GBf, MBf) étant éjectés, en fonction d'une association entre les codes d'identification et les points de livraison, aux points finaux correspondants (40₁, ..., 40_{N}), le dispositif de transport (80₁, 80₂) transportant les récipients remplis des points finaux (40₁, ..., 40_{N}) vers le dispositif d'entrée, et le moyen d'association associant, pour une deuxième passe de tri du processus de tri en vue du tri dans un ordre de passage, un point de livraison à chaque point final (40₁, ..., 40_{N}), et les envois postaux (GBf, MBf) étant éjectés, en fonction de l'association entre les codes d'identification et les points de livraison, aux points finaux correspondants (40₁, ..., 40_{N}).

2. Dispositif selon la revendication 1, **caractérisé en ce que** le moyen d'association réprime, dans le deuxième mode de fonctionnement, lors de l'association entre les points finaux (40₁, ..., 40_{N}) et les points de livraison, les points de livraison pour lesquels il n'y a pas d'envois postaux (GBf, MBf).

3. Dispositif selon l'une des revendications 1 et 2, **caractérisé en ce qu'**il comporte un moyen pour éjecter dans les récipients une carte de séparation.

4. Dispositif selon l'une des revendications précédentes, **caractérisé en ce qu'**une fonction de trop-plein est associée à au moins un point final (40₁, ..., 40_{N}) et **en ce que** des envois postaux (GBf, MBf) y sont éjectés lorsque le récipient est déjà rempli au point final (40₁, ..., 40_{N}) qui est associé à l'adresse de livraison des envois postaux (GBf, MBf).

5. Dispositif selon l'une des revendications précédentes, **caractérisé en ce qu'**il comporte un moyen pour détecter des caractéristiques d'identification des récipients et qu'il possède une commande qui comporte un passage pour amener des récipients aux dispositifs d'entrée en fonction des caractéristiques d'identification.

6. Dispositif selon la revendication 5, **caractérisé en ce qu'**il comporte un moyen pour associer les caractéristiques d'identification aux envois qui se trouvent dans les récipients.

7. Dispositif selon l'une des revendications 5 et 6, **caractérisé en ce que** la caractéristique d'identification consiste en codes d'identification apposés sur les récipients.

8. Dispositif selon l'une des revendications précédentes, **caractérisé en ce qu'**il comporte un contrôle de niveau de remplissage pour déterminer le niveau de remplissage des récipients situés aux points finaux (40₁, ..., 40_{N}).
